# FASCICULE DE BREVET EUROPEEN

(11) **EP 0 372 048 B1**
(45) Date de publication et mention de la délivrance du brevet: **06.10.1993**
(21) Numéro de dépôt: 89906125.3
(22) Date de dépôt: 05.05.1989
(51) Int. Cl.: B65D 83/14

(54) **RECIPIENT PRESSURISE COMPORTANT UNE VALVE ET UN DISPOSITIF D'ACTIONNEMENT DE LA VALVE**
UNTER DRUCK STEHENDER BEHÄLTER MIT VENTIL UND VORRICHTUNG ZU DESSEN BETÄTIGUNG
PRESSURIZED CONTAINER PROVIDED WITH A VALVE AND A VALVE ACTUATION DEVICE

(30) Priorité: 10.05.1988 FR 8806271
(43) Date de publication de la demande: 13.06.1990
(73) Titulaire: L'OREAL, 75008 Paris (FR)
(72) Inventeur: BOUIX, Hervé, F-78160 Marly-le-Roy (FR)
(74) Mandataire: Michardière, Bernard
(86) Numéro de dépôt international: FR8900220
(87) Numéro de publication internationale: WO8910881

(56) Documents cités:
- US-A- 2 954 904
- US-A- 4 518 103

## Description

Il est bien connu que les récipients pressurisés du type bombe aérosol sont constitués par une enveloppe, le plus souvent cylindrique, qui contient le produit à distribuer et un propulseur sous pression, par une valve permettant la distribution du produit sous l'action du propulseur et par un dispositif d'actionnement de la valve par l'utilisateur. Des récipients pressurisés du type concerné sont décrits dans les préambules des revendications 1 ou 17

La valve est généralement disposée au centre d'une coupelle sertie sur le rebord de l'enveloppe cylindrique. Elle est actionnée par un dispositif qui vient s'adapter sur le récipient pressurisé à l'extrémité comportant la valve et qui comprend une jupe solidarisée par emboîtage ou vissage avec l'enveloppe cylindrique, un ajutage de distribution relié au tube de sortie de la valve et un organe d'actionnement de la valve, appelé par la suite bouton-poussoir, sur lequel presse l'utilisateur et qui permet de faire fonctionner la valve et d'alimenter l'ajutage de distribution.

Selon le type de distribution souhaité, on fait fonctionner le récipient pressurisé en maintenant la valve en haut (position ci-après appelée tête en haut) ou en bas (position ci-après appelée tête en bas). Dans le premier cas la valve est généralement reliée à un tube plongeur situé au sein du récipient de façon à utiliser jusqu'à épuisement le produit contenu. Si on utilise le récipient dans une mauvaise position, on risque de faire échapper une fraction du propulseur sans produit à distribuer ou avec une faible quantité de produit à distribuer.

Dans certains cas, qui seront décrits plus en détail par la suite, il est nécessaire, par exemple pour faire échapper un gaz de surpression ou protection différent du propulseur, d'utiliser obligatoirement le récipient pressurisé d'abord dans une première position déterminée, l'utilisation ultérieure pour la distribution du produit étant effectuée dans l'autre position.

L'utilisateur risque par conséquent d'utiliser le récipient dans une mauvaise position, ce qui peut entraîner des pertes de produit ou des pertes de propulseur.

On a donc cherché à mettre au point un dispositif qui bloque le bouton-pressoir et empêche l'ouverture de la valve lorsque le récipient pressurisé n'est pas dans la bonne position.

On connaît par US-A 2954904 des capsules destinées à des récipients de distributeur pressurisés, capsules qui sont montées sur la tige d'une valve. La capsule est associée à une bille qui se déplace dans un logement délimité par deux cônes parallèles, et la valve ne peut être actionnée que lorsque la bille est au centre du logement, car la bille transmet alors la poussée exercée par l'utilisateur sur la capsule.

La présente invention a pour objet un récipient pressurisé comportant un dispositif bloquant le bouton-pressoir lorsque le récipient préssurisé n'est pas dans la bonne position.

La présente invention concerne un récipient pressurisé comportant une valve et un dispositif d'actionnement de la valve, le récipient étant muni à une extrémité d'une coupelle sertie sur son rebord, coupelle dans laquelle est disposée la valve, le dispositif d'actionnement de la valve comportant un bouton-poussoir et formant un couvercle au-dessus de la coupelle et de la valve , et comportant un dispositif comprenant un organe mobile circulant sous l'action de la pesanteur dans un canal , ledit canal étant incliné de façon que lorsque le récipient est tête en haut ou tête en bas, l'organe mobile se trouve à une extrémité ou à une autre du canal, l'une des positions tête en haut ou tête en bas autorisant l'actionnement de la valve par le dispositif d'actionnement, l'autre ne l'autorisant pas, caractérisé par le fait que le dispositif est un dispositif de blocage, le canal étant délimité entre une pièce de transmission de la poussée sur le bouton-poussoir et une languette, la pièce de transmission pouvant être déplacée par rapport au récipient et à la languette, l'organe mobile, dans la position n'autorisant pas l'actionnement de la valve, coopérant avec le dispositif d'actionnement et la coupelle , par l'intermédiaire de ladite pièce de transmission et de la languette, pour bloquer ledit dispositif d'actionnement et ladite coupelle, l'un par rapport à l'autre, l'extrémité de la languette éloignée de la valve vers l'extérieur étant montée flottante, l'extrémité de la languette située au voisinage de la valve reposant, sur une surface fixe et la languette étant fabriquée en matériau élastique.

La présente invention concerne également un récipient pressurisé comportant une valve et un dispositif d'actionnement de la valve, le récipient étant muni à une extrémité d'une coupelle sertie sur son rebord, coupelle dans laquelle est disposée la valve, le dispositif d'actionnement de la valve comportant un bouton-poussoir et formant un couvercle au-dessus de la coupelle et de la valve, et comportant un dispositif comprenant un organe mobile circulant sous l'action de la pesanteur dans un canal, ledit canal étant incliné de façon que lorsque le récipient est tête en haut ou tête en bas, l'organe mobile se trouve à une extrémité ou à une autre du canal, l'une des positions tête en haut ou tête en bas autorisant l'actionnement de la valve par le dispositif d'actionnement, l'autre ne l'autorisant pas, caractérisé par le fait que le dispositif est un dispositif de blocage, le canal étant délimité entre une pièce de transmission de la poussée sur le bouton-poussoir et une languette, la piece de transmission pouvant être déplacée par rapport au récipient et à la languette, l'organe mobile, dans la position n'autorisant pas l'actionnement de la valve, coopérant avec le dispositif d'actionnement et la coupelle, par l'intermédiaire de ladite pièce de transmission et de la languette, pour bloquer ledit dispositif d'actionnement et ladite coupelle, l'un par rapport à l'autre, la languette étant en matériau rigide, son extrémité éloignée de la valve reposant sur le fond et/ou le rebord de la coupelle et l'espace entre la pièce de transmission et la languette à l'extrémité étant supérieur au diamètre de l'organe mobile , un logement étant ménagé entre l'extrémité de la languette et le fond et/ou le rebord de la coupelle et la pièce de transmission comportant un bec situé au droit du logement permettant d'enfoncer l'organe mobile dans son logement lorsqu'on appuie sur le bouton-poussoir.

L'organe mobile peut être un rouleau mais il est, de préférence, une bille.

Le récipient pressurisé est de préférence cylindrique, la valve étant disposée au centre de la coupelle circulaire et le canal étant disposé au voisinage de la valve radialement vers l'extérieur.

Le canal délimité entre la pièce de transmission de la poussée sur le bouton poussoir et la languette a en section transversale des dimensions telles que l'organe mobile puisse circuler librement. C'est-à-dire que cette section transversale a des dimensions au moins légèrement supérieures à la dimension transversale correspondante de l'organe mobile.

Pour éviter que l'organe mobile ait tendance à sortir du canal lorsqu'il circule dans celui-ci ou si par exemple on agite le récipient pressurisé la pièce de transmission et/ou la languette sont de préférence creusées en forme de gouttière.

Selon un mode de réalisation préféré du canal celui-ci a une section transversale inférieure au voisinage de la valve qu'à son extrémité située vers l'extérieur. On facilite ainsi le passage de la bille de la position de blocage à la position de fonctionnement du bouton-poussoir.

La pièce de transmission et la languette peuvent être indépendantes : dans ce cas la pièce de transmission est fixée au bouton-poussoir. Cette fixation peut être faite par emboîtage mais de préférence, par collage.

La pièce de transmission et la languette peuvent être reliées entre elles, par un dispositif flexible, en particulier par une charnière film, cette dernière étant de faible épaisseur de façon à être flexible.

La languette est fixée par un collier ou par des pattes à la valve.

Selon un mode de réalisation préféré, la pièce de transmission, la languette, la charnière film, le collier ou les pattes forment une pièce unique obtenue par moulage de matière plastique, élastique de préférence.

Selon un mode de réalisation particulier la languette comporte, à son extrémité éloignée de la valve vers l'extérieur, un logement permettant la prise en charge de l'organe mobile et son blocage définitif. Le logement peut également être ménagé entre l'extrémité de la languette et le fond et/ou rebord de la coupelle.

Dans ce dernier mode de réalisation la pièce de transmission comporte, de préférence, un bec situé au droit du logement qui permet d'enfoncer la bille lorsqu'on appuie sur le bouton-poussoir, ce qui déplace la pièce de transmission vers la languette.

Dans le cas où le récipient doit être utilisé en position tête en haut, le canal est incliné de façon que l'extrémité éloignée de la valve vers l'extérieur soit plus proche du fond de la coupelle que l'extrémité voisine de la valve.

Dans le cas où le récipient doit être utilise en position tête en bas, le canal est incliné de façon que son extrémité éloignée de la valve vers l'extérieur soit plus éloignée du fond de la coupelle que l'extrémité voisine de la valve.

Dans le cas où le récipient doit obligatoirement être utilisé en position tête en haut, puis ensuite en position tête en bas, le canal est incliné de façon que l'extrémité éloignée de la valve vers l'extérieur soit plus proche du fond de la coupelle que l'extrémité voisine de la valve, la languette est pourvue à son extrémité éloignée de la valve vers l'extérieur d'un logement permettant la prise en charge de l'organe mobile et la pièce de transmission comporte, au droit du logement un bec permettant d'enfoncer la bille dans son logement lorsqu'on appuie sur le bouton-poussoir.

Le système de blocage fonctionne de la façon suivante lorsque, par exemple, on désire que le récipient pressurisé fonctionne en position tête en haut. Quand l'utilisateur essaie d'actionne le bouton-poussoir alors que le récipient est en position tête en bas non désirée, l'extrémité du canal située au voisinage de la valve étant dans cette position la plus basse, l'organe mobile circule dans le canal sous l'action de la pesanteur et vient se placer à l'extrémité du canal située au voisinage de la valve. Si l'utilisateur appuie sur le bouton-poussoir la poussée se fait sur un ensemble rigide formé par la pièce de transmission, l'organe mobile et la languette, si cette dernière est rigide, ou sur un ensemble rigide formé par la pièce de transmission, l'organe mobile, la languette et la surface rigide sur laquelle elle repose, si cette dernière est élastique. Lorsque l'utilisateur retourne le récipient pressurisé, c'est-à-dire le met en position tête en haut, l'extrémité du canal la plus basse est alors l'extrémité la plus éloignée de la valve vers l'extérieur. Le système n'est pas bloqué. En effet dans le cas où la languette est en matière souple et est montée flottante à l'extrémité la plus éloignée de la valve vers l'extérieur, une pression exercée sur le bouton-poussoir déplace, à l'extrémité du canal située au voisinage de la valve, la pièce de transmission de la poussée vers la languette en écrasant, éventuellement, la charnière film, et à l'autre extrémité grâce à l'élasticité de la languette et grâce au fait que ladite languette est montée flottante, l'ensemble pièce de transmission, organe mobile, languette se déplace vers le fond de la coupelle. Dans ces conditions le bouton-poussoir peut être enfoncé pour ouvrir la valve. Par ailleurs dans le cas où la languette est rigide et repose sur le fond et/ou le rebord de la coupelle, l'espace entre la pièce de transmission et la languette à l'extrémité du canal la plus éloignée de la valve vers l'extérieur étant supérieur au diamètre de l'organe mobile, la pièce de transmission peut se rapprocher de la languette lorsque l'organe mobile est situé à l'extrémité du canal la plus éloignée vers l'extérieur. Le bouton-poussoir peut être enfoncé et la valve actionnée.

Dans le cas où le récipient pressurisé doit fonctionner en position tête en bas, le fonctionnement du dispositif de blocage est le même mais le canal est incliné en sens inverse.

Dans le cas où par exemple le récipient doit obligatoirement être utilisé en position tête en haut la première fais puis, par la suite, en position tête en bas, le fonctionnement est le suivant. Si l'utilisateur essaie d'actionner le récipient en position tête en bas avant de l'avoir actionné en position tête en haut, le système de blocage fonctionne comme décrit ci-dessus dans le cas d'un récipient devant fonctionner tête en haut. Quand l'utilisateur amène le récipient en position tête en haut, l'organe mobile circule sous l'action de la pesanteur vers l'extrémité du canal éloignée de la valve vers l'extérieur Lorsque l'utilisateur appuie sur le bouton-poussoir, le pièce de transmission tend à se rapprocher de la languette, appuie avec son bec sur l'organe mobile et l'enfonce à force dans le logement ménagé dans la languette ou entre la languette et le fond et/ou le rebord de la coupelle. L'organe mobile est maintenu dans son logement par élasticité, et y reste bloqué quelle que sait la position du récipient. Lorsque par la suite, l'utilisateur prend le récipient en position tête en bas, l'organe mobile ne peut donc plus venir se placer à l'extrémité du canal située au voisinage de la valve. Le bouton-poussoir peut être enforcé et par conséquent, la valve peut être actionnée.

Pour mieux faire comprendre l'objet de la présente invention, on va décrire ci-après à titre d'exemples purement illustratifs et non limitatifs trois modes de réalisation d'un récipient pressurisé selon l'invention.

La figure 1 est une vue partiellement arrachée d'un récipient pressurisé à double compartiment montrant en vue latérale un dispositif d'actionnement.

La figure 2 est une vue en coupe diamétrale de l'extrémité côté valve d'un récipient pressurisé selon l'invention pour utilisation tête en bas.

La figure 2 a est une vue en perspective cavalière du dispositif de blocage.

La figure 3 est également une vue en coupe diamétrale de l'extrémité côté valve d'un récipient pressurisé, selon l'invention, pour utilisation tête en haut.

La figure 4 est une vue en coupe montrant en détail le dispositif de blocage du récipient pour utilisaion en position tête en haut, puis tête en bas.

La figure 5 est également une vue en coupe de l'extrémité côté valve du récipient pressurisé pour utilisation tête en haut, puis tête en bas selon un second mode de réalisation.

La figure 6 est une vue en perspective du dispositif de blocage de la figure 5 selon ce second mode de réalisation de l'invention.

Le récipient pressurisé désigné dans son ensemble par 1 (voir figure 1) est constitué par une enveloppe cylindrique 2 munie d'un fond 21, à l'extrémité de laquelle est sertie une coupelle 3 circulaire munie d'une valve 4 et sur le rebord de laquelle s'adapte un dispositif 5 d'actionnement de la valve 4. La coupelle 3 est fixée sur le rebord de l'enveloppe cylindrique 2 par un bourrelet 31. La valve 4 est montée au centre de la coupelle 3 dans un renforcement 32 de forme grossièrement cylindrique comportant du côté de sortie de la valve 4 une surface 33 sensiblement plane. La valve 4 comporte une tubulure de sortie 41. Le dispositif 5 d'actionnement de la valve 4 comporte une jupe 51 de forme cylindrique qui s'emboîte par élasticité sur le bourrelet 31 de la coupelie. La jupe comporte une partie de section plus restreinte 52 qui se place au-delà du bourrelet 31 et empêche le dispositif 5 d'actionnement de la valve 4 de s'enfoncer trop et permet de ménage un espace, en gros cylindrique, au-dessus de la coupelle 3 et sous la partie formant couvercle du dispositif 5 d'actionnement de la valve. Le dispositif 5 comporte un ajutage 53 constitué de deux conduits 53a,53b parallèles à l'axe de l'enveloppe 2, décalés l'un par rapport à l'autre et communiquant entre eux par une ouverture 53c. Le conduit 53b est situé dans le prolongement du tube de sortie 41 de la valve 4. Le dispositif 5 d'actionnement de la valve comporte également un bouton-poussoir qui a la forme d'un secteur de cercle centré sur le conduit 53a de l'ajutage 53. Une fente en forme d'arc de cercle est ménagée à la base du bouton-poussoir, de façon à permettre un enforcement du bouton-poussoir lorsqu'on appuie sur la surface 56 de celui-ci. Le bouton-poussoir 54 contient le conduit 53b de l'ajutage 53 et ce conduit est fermé par la surface 56 du bouton-poussoir. La cloison du conduit 53b comporte une encoche 55 dans laquelle s'insère l'extrémité du tube de sortie 41 de la valve 4. De cette façon si on presse sur la surface 56 du bouton-poussoir et que l'on enfonce celui-ci, la paroi du conduit 53b s'enfonce et appuie sur l'extrémité du tube de sortie 41 de la valve 4, ce qui provoque l'ouverture de la valve 4.

La figure 2 représente un mode de réalisation particulier de la tête d'un récipient avec un dispositif de blocage devant être utilisé en position tête en bas. Ce dispositif est placé entre le fond de la coupelle 3 et le dispositif 5 d'actionnement de la valve. Le dispositif de blocage est constitué par une pièce de transmission 61, une languette 62 et une bille 63. La pièce de transmission 61 et la languette 62 ménagent entre elles un canal 64. Selon le code de réalisation représenté sur la figure 2, la pièce de transmission 61 et la languette 62 sont creusées en forme de gouttière pour le passage de la bille 63, les gouttières de la pièce de transmission 61 et de la languette 62 se faisant vis-à-vis. Il existe, en plus, entre la pièce de transmission 61 et la languette 62 un espace 65 dont la hauteur est inférieure au diamètre de la bille. Le canal 64 est donc constitué par les deux gouttières creusées dans la pièce de transmission 61 et la languette 62 et la partie de l'espace 65 ménagé entre la pièce de transmission et la languette au droit des deux gouttières. La section du canal 64 est légèrement inférieure à son extrémité 64a qu'à son extrémité 64b. Le canal 64 va donc en s'évasant du voisinage de la valve 4 vers l'extérieur. La pièce de transmission 61 a une forme complémentaire de celle du bouton-poussoir 54 de façon à pouvoir s'emboîter dans celui-ci. Elle comporte une partie 61a qui est placée sous le rebord libre du conduit 53b contenant le tube de sortie 41 de la valve et au-dessus du canal 64. La languette 62 repose à son extrémité 62a voisine de la valve 4 sur la surface 33 du renforcement 32 de la coupelle 3. Son autre extrémité 62b est montée flottante. La pièce de transmission 61 et la languette 62 sont reliées par une charnière film 66. L'extrémité 62a de la languette est accrochée par un collier 67 au tube de sortie 41 de la valve. Selon le mode de réalisation représenté, la pièce de transmission 61, la languette 62, la charnière film 66 et le collier 67 forment une pièce unique qui a été obtenue par moulage d'une matière plastique flexible.

Selon le mode de réalisation représenté sur la figure 2, le canal 64 est incliné de façon que son extrémité 64a la plus proche du tube de sortie 41 de la valve 4 soit plus près du fond de la coupelle 3 que son autre extrémité 64b.

Le récipient représenté sur la figure 3 fonctionne de la façon décrite ci-après. Lorsque le récipient pressurisé est en position tête haute la bille vient se loger par gravité à l extrémité 64a du canal 64 qui est alors la plus basse. Si or appuie sur la surface 56 du bouton-poussoir 54, le rebord inférieur de la paroi du conduit 53b vient s'appuyer sur la partie 61a de la pièce de transmission 61. A ce niveau la bilie 63 remplit le canal 64 et la languette 62 repose sur une surface fixe. Par conséquent, le bouton-poussoir ne peut pas s'enfoncer. Il est bloqué et ne peut plus actionner la valve 4.

Si on retourne le récipient pressurisé 1 pour le mettre en position tête basse, c'est l'extrémité 64b du canal qui est alors la plus basse et la bille va se placer par gravité à cette extrémité. Dans ce cas si l'utilisateur appuie sur le bouton-poussoir 54 celui-ci peut s'enfoncer. En effet en appuyant sur le bouton-poussoir, on déplace la pièce de transmission 61 vers la languette 62. A l'extrémité 64a du canal, grâce à l'espace 65, la pièce de transmission 61 peut s'enfoncer vers la languette en provoquant la flexion de la charnière 66. A l'autre extrémité 64b la pièce de transmission 61 et la languette 62 étant solidarisées bar la bille 63, c'est l'ensemble pièce de transmission 61 et languette 62 qui s'enfonce grâce au fait que la languette 62 est en matériau souple et qu'elle est montée flottante. L'enfoncement du bouton 54 provoque l'enfoncement du tube de sortie 41 de la valve 4 et, par conséquent, l'ouverture de cette valve.

La figure 3 représente un mode de réalisation de la tête d'un récipient pressurisé pour utilisation tête en haut. Le dispositif de blocage 60̸1 comporte une pièce de transmission 611 et une languette 621 ménageant entre elles un canal 641 pour le passage de la bille 631 et un espace 651. Le canal 641 est incliné en sens inverse du canal 64 représenté sur la figure 2 : c'est-à-dire que l'extrémité 641a située au voisinage du tube de sortie 41 de la valve 4 est située plus loin du fond de la coupelle 3 et se trouve être le plus bas lorsque le récipient pressurisé 1 est en position tête en bas. L'extrémité 641b située au voisinage du rebord de la coupelle 3 est située plus près du fond de la coupelle et se trouve être le plus bas lorsque le récipient est en position tête en haut. Le fonctionnement du dispositif de blocage est le suivant. Lorsque le récipient est en position tête en haut la bille 631 se trouve à l'extrémité 641b du canal 641. Grâce à l'espace 651, la pièce de transmission 611 s'enfonce en provoquant la flexion de la charnière 661 à l'extrémité 641a du canal. A l'extrémité 641b la bille solidarisant la pièce de transmission 611 et la languette 621, c'est l'ensemble pièce de transmission 611, languette 621 qui s'enfonce grâce au fait que la languette 621 est souple et qu'elle est montée flottante à son extrémité 621b.

Lorsque le récipient est en position tête en bas, la bille 631, représentée en tirets sur la figure 3, vient occuper, par gravité, la position 641a. La bille empêche tout enfoncement de la pièce de transmission 611 vers la languette 621. Le bouton 54 ne peut être enfoncé.

La figure 4 représente une modification du système de blocage représenté sur la figure 3 pour un récipient pressurisé dont la première utilisation doit obligatoirement se faire en position tête en haut et les utilisation suivantes se font en position tête en bas. Selon cette modification, l'extrémité 621b de la languette 621 comporte un logement 681 an forme de calotte sphérique permettant la prise en charge de la bille 631 et son blocage définitif. Au droit de ce logement 681 la pièce de transmission 611 comporte un bec 611b permettant d'enfoncer la bille dans le logement 681.

Tant que le récipient n'a pas été utilisé en position tête en haut, il est impossible de l'utiliser en position tête en bas car dans ce cas la bille 631, qui n'est pas enfoncée dans le logement 681 et peut se déplacer librement dans le canal 641, vient à l'extrémité 641a du canal et le bouton-poussoir 54 est bloqué. Lors de la première utilisation en position tête en haut, la bille vient se placer à l'extrémité 641b du canal 641. Quand l'utilisateur appuie sur le poussoir 54 le bec 611b descend avec la pièce de transmission 611 et vient enfoncer à force la bille 631 dans son logement 681 où elle reste bloque grâce à l'élasticité de la matière dans laquelle la languette 621 est fabriquée.

La bille 631 ne peut plus se déplacer à l'extrémité 641a, lorsque le récipient est en position tête en bas pour bloquer le bouton-poussoir 54 ; grâce à l'espace 651 ménagé entre la pièce de transmission 611 et la languette 621, et à la flexibilité des pièces, une poussée exercée sur la surface 56 du bouton-poussoir 54 fait s'enfoncer le bouton-poussoir et la pièce de transmission 611, et la partie 611a vient actionner la valve 4.

Les figures 5 et 6 représentent un second mode de réalisation du dispositif de blocage d'un récipient pressurisé selon l'invention dont l'emploi nécessite obligatoirement une première utilisation en position tête en bas. Selon ce mode de réalisation, le dispositif de blocage 60̸2 comporte une pièce de transmission 612, une languette 622 et une bille 632. La languette 622 comporte une surface inclinée 622c et deux cloisons latérales parallèles 622d et 622e écartées d'une distance d égale au diamètre du tube de sortie 41 de la valve 4. Ces cloisons latérales 622d et 622e comportent deux pattes de fixation 672a et 672b qui sont fixées par élasticité au tube de sortie 41 de la valve 4.

A son extrémité 622a, la surface inclinée 622c de la languette est échancrée de manière à ménager un logement 682, entre cette surface inclinée 622c et le sertissage 31 de la coupelle 3, pour la bille 632. La pièce de transmission 612 est fixée à la paroi interne du bouton-poussoir 54 et elle comporte un bec 612b au droit du logement 682 de languette 622. L'épaisseur ce la pièce de transmission 612 est légèrement inférieure à la distance d entre les cloisons latérales 622d et 622e de façon à pouvoir s'insérer sans frottement entre ces deux cloisons 622d et 622e. La pièce de transmission 612 et la languette 622 sont fabriquées en matériau rigide, de préférence en matière plastique rigide.

Le dispositif fonctionne de façon analogue à celui représenté sur la figure 4. Lorsque l'utilisateur essaie d'utiliser le récipient pressurisé 1 en position tête en bas, la bille va se placer à l'extrémité 642a du canal 642, et bloque le bouton-poussoir 54. Lorsque l'utilisateur utilise le récipient pressurisé 1 en position tête en haut, la bille circule vers l'extrémité 642b du canal 642 et quand l'utilisateur appuie sur le bouton-poussoir 54, le bec 612b enfonce la bille 632 dans son logement 682 où elle reste bloquée comme représenté sur la figure 5. Simultanément, le bouton-poussoir provoque l'ouverture de la valve 4. Par la suite, le récipient pressurisé peut normalement être utilisé en position tête en bas car il reste un espace entre le bec 612b et la bille 632 lorsque celle-ci a été enfoncée dans son logement.

La figure 1 représente également à titre d'exemple un récipient pressurisé à double compartiment dont l'utilisation nécessite une première utilisation obligatoirement en position tête an haut puis ensuite une utilisation normale an position tête en bas. Ce dispositif est destiné à permettre la conservation simultanée dans le récipient pressurisé de deux produits A et B qui ne doivent être mélangés qu'au moment de l'emploi. L'enveloppe cylindrique 2 contient une poche souple 22 contenant elle-même une capsule 23 munie d'un bouchon 24.

Le récipient pressurisé est rempli de la façon décrite ci-après. On introduit dans l'enveloppe cylindrique 2 le premier liquide A. Dans la poche souple 22, on introduit, à froid, le second liquide B et une capsule 23 munie du bouchon 24, contenant un propulseur (par exemple du dichlorodifluoroéthane commercialisé sous la dénomination commerciale Fréon 12 par la Société du Font de Nemours) sous forme liquéfiée. Avant que le propulseur liquéfié puisse se mettre à température ambiante, on ferme la poche 22 par thermosoudage et on la place dans l'enveloppe cylindrique 2. On sertit la coupelle 3 contenant la valve 4 et au travers de la valve 4, on injecte un gaz de contre pression, tel que l'azote ou tout autre gaz non actif vis à vis du produit A, jusqu'à ce que la pression soit suffisante pour empêcher le tube 23 de s'ouvrir sous la poussée du propulseur qu'il contient. On met ensuite sur l'enveloppe cylindrique l'ensemble constitué par le dispositif 5 d'actionnement de la valve et le dispositif de blocage 60̸1 ou 60̸2.

L'utilisation du récipient pressurisé est la suivante. Le récipient pressurisé 1 étant en position tête en haut, on appuie sur le bouton-poussoir 54 pour faire échapper l'azote. La pression à l'intérieur du récipient 1 diminuant le boucher 24 se désengage du tube 23 et le fréon gonfle la poche 22 jusqu'a ce qu'elle éclate. Le produit B se trouve en contact avec le produit A et ils peuvent être mélangée par agitation manuelie du récipient 1.

Pour distribuer ensuite le mélange, on actionne la valve 4 lorsque le récipient 1 est en position tête en bas.

En l'absence du système de blocage 60̸1,60̸2, si l'utilisateur commençait par actionneur la valve, alors que le récipient 1 es tête en bas, il risquerait de distribuer uniquement le liquide A ou au moins une fraction de liquide A avant que le gaz de contre-pression ait pu s'échapper et provoquer la rupture de la poche 22. Par conséquent, une fraction du liquide A risquerait d'être distribuée avant que le liquide A soit mélange avec le liquide B.

## Revendications

1. Récipient pressurisé comportant une valve (4) et un dispositif (5) d'actionnement de la valve, le récipient étant muni à une extrémité d'une coupelle (3) sertie sur son rebord, coupelle dans laquelle est disposée la valve (4), le dispositif d'actionnement (5) de la valve (4) comportant un bouton-poussoir (54) et formant un couvercle au-dessus de la coupelle (3) et de la valve (4), et comportant un dispositif (6, 601) comprenant un organe mobile (63, 631,) circulant sous l'action de la pesanteur dans un canal (64, 641,), ledit canal étant incliné de façon que lorsque le récipient est tête en haut ou tête en bas, l'organe mobile (63, 631) se trouve à une extrémité ou à une autre du canal (64, 641), l'une des positions tête en haut ou tête en bas autorisant l'actionnement de la valve (4) par le dispositif d'actionnement (5), l'autre ne l'autorisant pas, caractérisé par le fait que le dispositif (6, 601) est un dispositif de blocage, le canal (64, 641) étant délimité entre une pièce de transmission (61, 611) de la poussée sur le bouton-poussoir (54) et une languette (62, 621), la pièce de transmission (61, 611) pouvant être déplacée par rapport au récipient (1) et à la languette (62, 621), l'organe mobile (63, 637), dans la position n'autorisant pas l'actionnement de la valve (4), coopérant avec le dispositif d'actionnement (5) et la coupelle (3), par l'intermédiaire de ladite pièce de transmission (61, 611) et de la languette (62, 621), pour bloquer ledit dispositif d'actionnement (5) et ladite coupelle (3), l'un par rapport à l'autre, l'extrémité (62b, 621b) de la languette éloignée de la valve (4) vers l'extérieur étant montée flottante, l'extrémité (62a, 621 a) de la languette située au voisinage de la valve (4) reposant, sur une surface fixe (33) et la languette (62, 621) étant fabriquée en matériau élastique.

2. Récipient pressurisé selon la revendication 1, caractérisé par le fait que l'organe mobile est une bille.

3. Récipient pressurisé selon la revendication 1 ou 2, caractérisé par le fait que le récipient pressurisé (1) est cylindrique, la valve (4) étant disposée au centre de la coupelle (3) qui est circulaire et que le canal (64, 641) est disposé radialement du voisinage de la valve (4) vers l'extérieur.

4. Récipient selon l'une des revendications 1 à 3, caractérisé par le fait que la languette (62, 621) et/ou la pièce de transmission (61, 611) sont creusées sous forme de gouttière.

5. Récipient selon l'une des revendications 1 à 4, caractérisé par le fait que le canal (64, 641) a une section transversale inférieure à son extrémité (64a, 641a) située au voisinage de la valve (4) qu'à son extrémité (64b, 641b) située vers l'extérieur.

6. Récipient pressurisé selon l'une des revendications 1 à 5, caractérisé par le fait que la pièce de transmission (61, 611) et la languette (62, 621) sont reliées entre elles par un dispositif flexible.

7. Récipient pressurisé selon l'une des revendications 1 à 6, caractérisé par le fait que la pièce de transmission (61, 611) et la languette (62, 621) sont reliées entre elles par une charnière film flexible (66, 661).

8. Récipient pressurisé selon l'une des revendications 1 à 7, caractérisé par le fait que la languette (62, 621) est fixée par un collier (67) à la valve (4).

9. Récipient pressurisé selon l'une des revendications 1 à 8, caractérisé par le fait que la pièce de transmission (61, 611) la languette (62, 621), le collier (67, 671) et la charnière film (66, 661) forment une pièce unique obtenue par moulage de matière plastique.

10. Récipient pressurisé selon l'une des revendications 1 à 9, caractérisé par le fait que la languette (621) comporte à l'extrémité (621b) éloignée de la valve (4) vers l'extérieur un logement (681) permettant la prise en charge de la bille (631) et son blocage définitif.

11. Récipient pressurisé selon la revendication 10, caractérisé par le fait que la pièce de transmission (611) comporte un bec (611b) situé au droit du logement (681) permettant d'enfoncer la bille (631) dans son logement (681) lorsqu'on appuie sur le bouton-poussoir.

12. Récipient pressurisé selon la revendication 1 devant être utilisé en position tête en haut, caractérisé par le fait que le canal (641) est incliné de façon que l'extrémité (641b) éloignée de la valve (4) vers l'extérieur soit plus proche du fond de la coupelle (3) que l'extrémité (641a) voisine de la valve (4).

13. Récipient pressurisé, selon la revendication 1, devant être utilisé en position tête en bas, caractérisé par le fait que l'extrémité (64b) du canal (64) éloignée de la valve (4) vers l'extérieur est plus loin du fond de la coupelle (3) que l'extrémité (64a) proche de la valve (4).

14. Récipient pressurisé devant obligatoirement être utilisé, d'abord en position tête en haut, puis ensuite en position tête en bas selon les revendications 1 à 3 prises en combinaison, caractérisé par le fait que le canal (641) est incliné de façon que l'extrémité (641b) éloignée de la valve vers l'extérieur soit plus proche du fond de la coupelle que l'extrémité (641a) voisine de la valve (4), que la languette (621) est munie d'un logement (681) à son extrémité (641b) éloignée de la valve (4) vers l'extérieur et que la pièce de transmission (611) est munie d'un bec (611b) situé au droit du logement (681) permettant d'enfoncer la bille dans son logement (681) lorsqu'on enfonce le bouton-poussoir (54).

15. Récipient pressurisé selon la revendication 14, caractérisé par le fait que la languette (621) et la pièce de transmission (611) sont reliées entre elles par une charnière film (661) et fixées au tube de sortie (41) de la valve (4) par un collier (671) et sont constituées d'une seule pièce obtenue par moulage, que la pièce de transmission (611) et la languette (621) sont creusées en forme de gouttière se faisant vis-à-vis, que la languette repose à son extrémité (621a) sur la surface fixe (33) de la coupelle (3) et que la pièce de transmission (611) comporte une partie (611a) située sous le rebord de la paroi du conduit (53b) de l'ajutage (53) du dispositif d'actionnement (5) de la valve.

16. Récipient pressurisé selon l'une des revendications 14 ou 15 destiné à permettre la conservation simultanée de deux produits A et B qui ne doivent être mélangés qu'au moment de l'emploi, caractérisé par le fait que l'enveloppe cylindrique (2) contient le produit A, une poche souple (22) contenant d'une part le produit B et d'autre part une capsule (23) munie d'un bouchon (24) et contenant le propulseur et un gaz de contre-pression pour empêcher le propulseur d'ouvrir la capsule (23).

17. Récipient pressurisé comportant une valve (4) et un dispositif (5) d'actionnement de la valve, le récipient étant muni à une extrémité d'une coupelle (3) sertie sur son rebord, coupelle dans laquelle est disposée la valve (4), le dispositif d'actionnement (5) de la valve (4) comportant un bouton-poussoir (54) et formant un couvercle au-dessus de la coupelle (3) et de la valve (4), et comportant un dispositif (602) comprenant un organe mobile (632) circulant sous l'action de la pesanteur dans un canal (642), ledit canal étant incliné de façon que lorsque le récipient est tête en haut ou tête en bas, l'organe mobile (632) se trouve à une extrémité ou à une autre du canal (642), l'une des positions tête en haut ou tête en bas autorisant l'actionnement de la valve (4) par le dispositif d'actionnement (5), l'autre ne l'autorisant pas, caractérisé par le fait que le dispositif (602) est un dispositif de blocage, le canal (642) étant délimité entre une pièce de transmission (612) de la poussée sur le bouton-poussoir (54) et une languette (622), la pièce de transmission (612) pouvant être déplacée par rapport au récipient (1) et à la languette (622), l'organe mobile, dans la position n'autorisant pas l'actionnement de la valve (4), coopérant avec le dispositif d'actionnement (5) et la coupelle (3), par l'intermédiaire de ladite pièce de transmission (612) et de la languette (622), pour bloquer ledit dispositif d'actionnement (5) et ladite coupelle (3), l'un par rapport à l'autre, la languette (622) étant en matériau rigide, son extrémité éloignée de la valve (4) reposant sur le fond et/ou le rebord de la coupelle (3) et l'espace (652) entre la pièce de transmission et la languette à l'extrémité (622b) éloignée de la valve étant supérieur au diamètre de l'organe mobile (632), uni logement (682) étant ménagé entre l'extrémité de la languette (622b) éloignée de la valve et le fond et/ou le rebord de la coupelle (3) et la pièce de transmission (612) comportant un bec (612b) situé au droit du logement (682) permettant d'enfoncer l'organe mobile (632) dans son logement (682) lorsqu'on appuie sur le bouton-poussoir.

18. Récipient pressurisé selon la revendication 17, caractérisé par le fait que l'organe mobile est une bille.

19. Récipient pressurisé selon l'une des revendications 17 ou 18, caractérisé par le fait que le récipient pressurisé (1) est cylindrique, la valve (4) étant disposée au centre de la coupelle (3) qui est circulaire et que la canal (642) est disposé radialement du voisinage de la valve (4) vers l'extérieur.

20. Récipient pressurisé selon l'une des revendications 17 à 19, caractérisé par le fait que le canal (642) a une section transversale inférieure à son extrémité (642a) située au voisinage de la valve (4) qu'à son extrémité (642b) située vers l'extérieur.

21. Récipient pressurisé selon l'une des revendications 17 à 20, caractérisé par le fait que la pièce de transmission (612) et la languette (622) sont reliées entre elles par un dispositif flexible.

22. Récipient pressurisé selon l'une des revendications 17 à 21, caractérisée par le fait que la languette (622) est fixée par des pattes (672a, 672b) a la valve (4).

23. Récipient pressurisé selon l'une des revendications 17 à 22 devant être utilisé en position tête en haut la première fois, caractérisé par le fait que la canal (642) est incliné de façon à ce que l'extrémité du canal (642) éloignée de la valve (4) vers l'extérieur soit plus proche du fond de la coupelle (3) que l'extrémité proche de la valve (4).

24. Récipient pressurisé selon l'une des revendications 17 à 22 devant être utilisé tête en bas la première fois, caractérisé par le fait que l'extrémité du canal (642) éloignée de la valve (4) vers l'extérieur est plus loin du fond de la coupelle (3) que l'extrémité proche de la valve (4).

25. Récipient pressurisé selon les revendications 17 à 19 prises en combinaison, caractérisé par le fait que la pièce de transmission (612) et la languette (622) sont indépendantes, que la pièce de transmission (612) est en matière plastique rigide, que la pièce de transmission (612) est fixée au bouton-poussoir (54), que la languette (622) comporte une surface inclinée (622c) et deux cloisons latérales parallèles (622d, 622e) écartées d'une distance d'égale au diamètre du tube de sortie (41) de la valve (4), que la surface inclinée (622c) est échancrée à son extrémité (622a) de façon à ménager un logement (682) pour la bille (632) entre ladite surface inclinée (622e) et le rebord de la coupelle (3), pour la bille (632), et que la pièce de transmission (612) comporte un bec au droit du logement (682) de la languette (622) et a une épaisseur légèrement inférieure à la distance d entre les cloisons latérales (622d, 622e).

26. Récipient pressurisé selon la revendication 25, destiné à permettre la conservation simultanée de deux produits A et B qui ne doivent être mélangés qu'au moment de l'emploi, caractérisé par le fait que l'enveloppe cylindrique (2) contient le produit A, une poche souple (22) contenant d'une part le produit B et d'autre part une capsule (23) munie d'un bouchon (24) et contenant le propulseur, et un gaz de contre-pression pour empêcher le propulseur d'ouvrir la capsule (23).

## Claims

1. Pressurised container including a valve (4) and a device (5) for actuating the valve, the container being equipped at one end with a cup (3) crimped to its edge, in which cup the valve (4) is disposed, the device (5) for actuating the valve (4) including a push-button (54) and forming a cap on top of the cup (3) and of the valve (4), and including a device (6, 601) comprising a movable member (63, 631) travelling under gravity in a channel (64, 641), the said channel being inclined so that, when the container is head-up or head-down, the movable meter (63, 631) lies at one end or the other of the channel (64, 641), one of the head-up or head-down positions allowing the actuation of the valve (4) by the actuation device (5), the other position not allowing it, characterised in that the device (6, 601) is a blocking device, the channel (64, 641) being defined between a part (61, 611) for transmitting the thrust on the push-button (54) and a tongue (62, 621), it being possible for the transmitting part (61, 611) to be moved with respect to the container (1) and to the tongue (62, 621), the movable member (63, 631), in the position not allowing the actuation of the valve (4), interacting with the actuation device (5) and the cup (3), by means of the said transmitting part (61, 611) and of the tongue (62, 621), in order to block the said actuation device (5) and the said cup (3) one with respect to the other, that end (62b, 621b) of the tongue which is remote from the valve (4), towards the outside, being mounted so as to float, that end (62a, 621a) of the tongue which is located in the vicinity of the valve (4) resting on a fixed surface (33), and the tongue (62, 621) being manufactured from an elastic material.

2. Pressurised container according to Claim 1, characterised in that the movable member is a ball.

3. Pressurised container according to Claim 1 or 2, characterised in that the pressurised container (1) is cylindrical, the valve (4) being disposed at the centre of the cup (3) which is circular; and in that the channel (64, 641) is disposed radially in the vicinity of the valve (4) towards the outside.

4. Container according to one of Claims 1 to 3, characterised in that the tongue (62, 621) and/or the transmitting part (61, 611) are hollow and in the form of a gutter.

5. Container according to one of Claims 1 to 4, characterised in that the channel (64, 641) has a smaller cross-section at its end (64a, 641a) located in the vicinity of the valve (4) than at its end (64b, 641b) located towards the outside.

6. Pressurised container according to one of Claims 1 to 5, characterised in that the transmitting part (61, 611) and the tongue (62, 621) are connected together via a flexible device.

7. Pressurised container according to one of Claims 1 to 6, characterised in that the transmitting part (61, 611) and the tongue (62, 621) are connected together via a flexible film hinge (66, 661).

8. Pressurised container according to one of Claims 1 to 7, characterised in that the tongue (62, 621) is attached to the valve (4) by a clip (67).

9. Pressurised container according to one of Claims 1 to 8, characterised in that the transmitting part (61, 611), the tongue (62, 621), the clip (67, 671), and the film hinge (66, 661) form a single part obtained by moulding of plastic material.

10. Pressurised container according to one of Claims 1 to 9, characterised in that the tongue (621) includes, at the end (621b) remote from the valve (4), towards the outside, a housing (681) enabling the ball (631) to be held captive and for it to be definitively blocked.

11. Pressurised container according to Claim 10, characterised in that the transmitting part (611) includes a protrusion (611b) located vertically above the housing (681) enabling the ball (631) to be Pushed into its housing (681) when the push-button is pressed.

12. Pressurised container according to Claim 1, having to be used in the head-up position, characterised in that the channel (641) is inclined so that the end (641b) remote from the valve (4), towards the outside, is nearer the top of the cup (3) than the end (641a) in the vicinity of the valve (4).

13. Pressurised container, according to Claim 1, having to be used in the head-down position, characterised in that that end (64b) of the channel (64) which is remote from the valve (4), towards the outside, is further from the top of the cup (3) than the end (64a) close to the valve (4).

14. Pressurised container having obligatorily to be used, firstly in the head-up position and then in the head-down position, according to Claims 1 to 3 taken in combination, characterised in that the channel (641) is inclined so that the end (641b) remote from the valve, towards the outside, is nearer the top of the cup than the end (641a) in the vicinity of the valve (4); in that the tongue (621) is equipped with a housing (681) at its end (641b) remote from the valve (4), towards the outside; and in that the transmitting part (611) is equipped with & protrusion (611b) located vertically above the housing (681) enabling the ball to be pushed into its housing (681) when the push-button (54) is pushed in.

15. Pressurised container according to claim 14, characterised in that the tongue (621) and the transmitting part (611) are connected together via a film hinge (661) and attached to the outlet tube (41) of the valve (4) by a clip (671) and are constituted by a single port obtained by moulding; in that the transmitting part (611) and the tongue (621) are hollowed out in the form of gutter [sic] which are made to face each other; in that the tongue rests, on its and (621a) on the fixed surface (33) of the cup (3); and in that the transmitting part (611) includes a portion (611a) located beneath the rim of the wall of the conduit (53b) of the nozzle (53) of the device (5) for actuating the valve.

16. Pressurised container according to either of Claims 14 and 15, intended to permit the simultaneous preservation of two products A and B which are to be mixed only at the time of use, characterised in that the cylindrical case ( 2) contains the product A, a flexible bag (22) containing, on the one hand, the product B and, on the other hand, a capsule (23) equipped with a stopper (24) and containing the propellent and a counterpressure gas in order to prevent the propellent from opening the capsule (23).

17. Pressurised container including a valve (4) and a device (5) for actuating the valve, the container being equipped, at one end, with a cup (3) crimped onto its rim, in which cup the valve (4) is disposed, the device (5) for actuating the valve (4) including a push-button (54) and forming a cap on top of the cup (3) and of the valve (4); and including a device (602) comprising a movable member (632) travelling under gravity in a channel (642), the said channel being inclined so that, when the container is head-up or head-down, the movable member (632) lies at one end or the other of the channel (642), one of the head-up or head-down positions allowing the actuation of the valve (4) by the actuation device (5), the other position not allowing it, characterised in that the device (602) is a blocking device, the channel (642) being defined between a part (612) for transmitting the thrust on the push-button (54) and a tongue (622), it being possible for the transmitting part (612) to be moved with respect to the container (1) and to the tongue (622), the movable member, in the position not allowing the actuation of the valve (4), interacting with the actuation device (5) and the cup (3), by means of the said transmitting port (612) and of the tongue (622), in order to block the said actuation device (5) and the said cup (3), one with respect to the other, the tongue (622) being made from a rigid material, its end remote from the valve (4) resting on the top and/or the rim of the cup (3) and the space (652) between the transmitting part and the tongue at the end (622b) remote from the valve being greater than the diameter of the movable member (632), a housing (682) being made between the end of the tongue (622b) remote from the valve and the top and/or the rim of the cup (3) and the transmitting part (612) including a protrusion (612b) located vertically above the housing (682) enabling the movable member (632) to be pushed into its housing (682) when the push-button is pressed.

18. Pressurised container according to Claim 17, characterised in that the movable member is a ball.

19. Pressurised container according to either one of Claims 17 and 18, characterised in that the pressurised container (1) is cylindrical, the valve (4) being disposed et the centre of the cup (3) which is circular; and in that the channel (642) is disposed radially in the vicinity of the valve (4), towards the outside.

20. Pressurised container according to one of Claims 17 to 19, characterised in that the channel (642) has a smaller cross-section at its end (642a) located in the vicinity of the valve (4) than at its end (642b) located towards the outside.

21. Pressurised container according to one of Claims 17 to 20, characterised in that the transmitting part (612) and the tongue (622) are connected together via a flexible device.

22. Pressurised container according to one of Claims 17 to 21, characterised in that the tongue (622) is fixed to the valve (4) by lugs (672a, 672b).

23. Pressurised container according to one of Claims 17 to 22, having to be used the first time in the head-up position, characterised in that the channel (642) is inclined so that that and of the channel (642) which is remote from the valve (4), towards the outside, is nearer the top of the cup (3) than the end near the valve (4).

24. Pressurised container according to one of Claims 17 to 22, having to be used the first time head down, characterised in that that end of the channel (642) which is remote from the valve (4), towards the outside, is further from the top of the cup (3) than the end near the valve (4).

25. Pressurised container according to Claims 17 to 19 taken in combination, characterised in that the transmitting part (612) and the tongue (622) are independent; in that the transmitting part (612) is ride from a rigid plastic material; in that the transmitting part (612) is attached to the push-button (54); in that the tongue (622) includes an inclined surface (622c) and two parallel lateral partition: (622d, 622e) which are separated by a distance equal to the diameter of the outlet tube (41) of the valve (4); in that the inclined surface (622c) is notched at its end (622a) so as to make a housing (682) for the ball (632) between the said inclined surface (622e) and the rim of the cup (3), for the ball (632); and in that the transmitting port (612) includes a protrusion vertically above the housing (682) of the tongue (622) and has a slightly smaller thickness at the distance d between the lateral partitions (622d, 622e).

26. Pressurised container according to Claim 25, intended to permit the simultaneous preservation of two products A and B which are to be mixed only at the time of use, characterised in that the cylindrical case (2) contains the product A, a flexible bag (22) containing, on the one hand, the product B and, on the other hand, a capsule (23) equipped with a stopper (24) and containing the propellent, and a counterpressure gas in order to prevent the propellent from opening the capsule (23).

## Patentansprüche

1. Druckbehälter mit einem Ventil (4) und einer Betätigungsvorrichtung (5) für das Ventil, wobei der Behälter am einen Ende eine an ihrem Rand gefalzte Kuppel (3) aufweist, in der das Ventil (4) angeordnet ist, wobei die Betätigungsvorrichtung (5) des Ventils (4) einen Druckknopf (54) aufweist und eine Kappe über die Kuppel (3) und das Ventil (4) bildet, und eine Vorrichtung (6, 601) mit einem beweglichen Organ (63, 631) umfaßt, das unter der Einwirkung seines Gewichtes in einem Kanal (64, 641) läuft, wobei der Kanal so geneigt ist, daß, wenn der Behälter mit dem Kopf nach oben oder mit dem Kopf nach unten vorliegt, das bewegliche Organ (63, 631) sich an dem einen oder dem anderen Ende des Kanals (64, 641) befindet, wobei die eine der Positionen mit dem Kopf nach oben oder mit dem Kopf nach unten die Betätigung des Ventils (4) durch die Betätigungsvorrichtung (5) erlaubt und die andere nicht, dadurch gekennzeichnet, daß die Vorrichtung (6, 601) eine Blockiervorrichtung ist, wobei der Kanal (64, 641) durch ein Übertragungsteil (61,611) für den Druck des Druckknopfes (54) und eine Zunge (62, 621) begrenzt ist, wobei das Übertragungsteil (61, 611) bezüglich des Behälters (1) und der Zunge (62, 621) verschoben werden kann, wobei das bewegliche Organ (63, 631) in der Position, die die Betätigung des Ventils (4) nicht erlaubt, mit der Betätigungsvorrichtung (5) und der Kuppel (3) über das Betätigungsteil (61, 611) und die Zunge (62, 621) zusammenwirkt, um die Betätigungsvorrichtung (5) und die Kuppel (3) gegenseitig zu blockieren, wobei das vom Ventil (4) nach außen hin entfernte Ende (62b, 621b) der Zunge freihängend angebracht ist, das in der Nähe des Ventils (4) befindliche Ende (62a, 621a) der Zunge auf einer festen Fläche (33) ruht und die Zunge (62, 621) aus elastischem Material gefertigt ist.

2. Druckbehälter nach Anspruch 1, dadurch gekennzeichnet, daß das bewegliche Organ eine Kugel ist.

3. Druckbehälter nach Anspruch 1 oder 2, dadurch gekennzeichnet, daß der Druckbehälter (1) zylindrisch ist, das Ventil (4) in der Mitte der Kuppel (3), die kreisförmig ist, angeordnet ist und daß der Kanal (64, 641) sich radial von der Nähe des Ventils (4) nach außen erstreckt.

4. Behälter nach einem der Ansprüche 1 bis 3, dadurch gekennzeichnet, daß die Zunge (62, 621) und/oder das Übertragungsteil (61, 611) in Form einer Rinne ausgehöhlt vorliegen.

5. Behälter nach einem der Ansprüche 1 bis 4, dadurch gekennzeichnet, daß der Kanal (64, 641) an seinem in der Nähe des Ventils (4) befindlichen Ende (64a, 641a) einen geringeren Querschnitt aufweist als an seinem nach außen gerichteten Ende (64b, 641b).

6. Druckbehälter nach einem der Ansprüche 1 bis 5, dadurch gekennzeichnet, daß das Übertragungsteil (61, 611) und die Zunge (62, 621) durch ein flexibles Teil miteinander verbunden sind.

7. Druckbehälter nach einem der Ansprüche 1 bis 6, dadurch gekennzeichnet, daß das Übertragungsteil (61, 611) und die Zunge (62,621) durch ein flexibles Filmscharnier (66, 661) miteinander verbunden sind.

8. Druckbehälter nach einem der Ansprüche 1 bis 7, dadurch gekennzeichnet, daß das die Zunge (62, 621) durch einen Ring (67) am Ventil (4) befestigt ist.

9. Druckbehälter nach einem der Ansprüche 1 bis 8, dadurch gekennzeichnet, daß das Übertragungsteil (61, 611), die Zunge (62, 621), der Ring (67, 671) und das Filmscharnier (66, 661) aus einem einzigen durch Formung eines Kunststoffes erhaltenen Stück gebildet sind.

10. Druckbehälter nach einem der Ansprüche 1 bis 9, dadurch gekennzeichnet, daß die Zunge (621) an dem vom Ventil (4) nach außen hin entfernten Ende einen Sitz (681) aufweist, der es ermöglicht, die Kugel (631), aufzunehmen und definitiv zu blockieren.

11. Druckbehälter nach Anspruch 10, dadurch gekennzeichnet, daß das Übertragungsteil (611) eine Nase (611b) aufweist, die sich senkrecht über dem Sitz (681) befindet und die es ermöglicht, die Kugel (631) in ihren Sitz (681) zu pressen, wenn man auf den Druckknopf drückt.

12. Druckbehälter nach Anspruch 1, zum Gebrauch mit dem Kopf nach oben, dadurch gekennzeichnet, daß der Kanal (641) derart geneigt ist, daß das vom Ventil (4) nach außen hin entfernte Ende (641b) sich näher am Boden der Kuppel (3) befindet als das Ende (641a) in der Nähe des Ventils (4).

13. Druckbehälter nach Anspruch 1, zum Gebrauch mit dem Kopf nach unten, dadurch gekennzeichnet, daß das vom Ventil (4) nach außen hin entfernte Ende (64b) des Kanals (64) weites vom Boden der Kuppel (3) entfernt ist als das Ende (64a) in der Nähe des Ventils (4).

14. Druckbehälter nach den Ansprüchen 1 bis 3 in Kombination, zum Gebrauch notwendigerweise zuerst mit dem Kopf nach oben und dann mit dem Kopf nach unten, dadurch gekennzeichnet, daß der Kanal (641) derart geneigt ist, daß das vom Ventil nach außen hin entfernte Ende (641b) sich näher am Boden der Kuppel befindet als das Ende (641a) in der Nähe des Ventils (4), daß die Zunge (621) an ihrem nach außen hin vom Ventil (4) entfernten Ende (641b) einen Sitz (681) aufweist und daß das Übertragungsteil (611) eine Nase (611b) aufweist, die senkrecht über dem Sitz (681) angeordnet ist und es ermöglicht, die Kugel in den Sitz (681) zu drücken, wenn man auf den Druckknopf (54) drückt.

15. Druckbehälter nach Anspruch 14, dadurch gekennzeichnet, daß die Zunge (621) und das Übertragungsteil (611) durch ein Filmscharnier (661) miteinander verbunden und am Ausgangsrohr (41) des Ventils (4) mit einem Ring (671) befestigt sind und aus einem durch Formen erhaltenen Stück bestehen, daß das Übertragungsteil (611) und die Zunge (621) in Form einer jeweils gegenüberliegenden Rinne ausgehöhlt sind, daß die Zunge mit ihrem Ende (621a) auf der festen Oberfläche (33) der Kuppel (3) ruht und daß das Übertragungsteil (611) ein Teil (611a) aufweist, das sich unter dem Rand der Wand des Kanals (53b) des Mundstückes (53) der Betätigungsvorrichtung (5) des Ventils befindet.

16. Druckbehälter nach einem der Ansprüche 14 oder 15, der dazu bestimmt ist, die gleichzeitige Aufbewahrung von zwei Produkten A und B zu ermöglichen, die erst im Zeitpunkt der Anwendung vermischt werden dürfen, dadurch gekennzeichnet, daß das zylindrische Behältnis (2) das Produkt A enthält, eine weiche Tasche (22) das Produkt B, eine Kapsel (23), die mit einem Stopfen (24) versehen ist und ein Treibgas enthält, sowie ein Gas als Gegendruck enthält, um zu verhindern, daß das Treibgas die Kapsel (23) öffnet.

17. Druckbehälter mit einem Ventil (4) und einer Betätigungsvorrichtung (5) für das Ventil, wobei der Behälter am einen Ende eine an ihrem Rand gefalzte Kuppel (3) aufweist, in der das Ventil (4) angeordnet ist, wobei die Betätigungsvorrichtung (5) des Ventils (4) einen Druckknopf (54) aufweist und eine Kappe über die Kuppel (3) und das Ventil (4) bildet, und eine Vorrichtung (602) mit einem beweglichen Organ (632) umfaßt, das unter der Einwirkung seines Gewichtes in einem Kanal (642) läuft, wobei der Kanal so geneigt ist, daß, wenn der Behälter mit dem Kopf nach oben oder mit dem Kopf nach unten vorliegt, das bewegliche Organ (632) sich an dem einen oder dem anderen Ende des Kanals (642) befindet, wobei die eine der Positionen mit dem Kopf nach oben oder mit dem Kopf nach unten die Betätigung des Ventils (4) durch die Betätigungsvorrichtung (5) erlaubt und die andere nicht, dadurch gekennzeichnet, daß die Vorrichtung (642) eine Blockiervorrichtung ist, wobei der Kanal (642) durch ein Übertragungsteil (612) für den Druck des Druckknopfes (54) und eine Zunge (622) begrenzt ist, wobei das Übertragungsteil (612) bezüglich des Behälters (1) und der Zunge (622) verschoben werden kann, wobei das bewegliche Organ (632) in der Position, die die Betätigung des Ventils (4) nicht erlaubt, mit der Betätigungsvorrichtung (5) und der Kuppel (3) über das Betätigungsteil (612) und die Zunge (622) zusammenwirkt, um die Betätigungsvorrichtung (5) und die Kuppel (3) gegenseitig zu blockieren, wobei die Zunge auf steifem Material besteht und ihr vom Ventil (4) entferntes Ende auf dem Boden und/oder dem Rand der Kuppel (3) ruht und der Abstand (652) zwischen dem Übertragungsteil und dem vom Ventil entfernten Ende (622b) der Zunge größer als der Durchmesser des beweglichen Organs (632) ist, wobei ein Sitz (682) zwischen dem vom Ventil entfernten Ende der Zunge (622b) und dem Boden und/oder dem Rand der Kuppel (3) vorgesehen ist und wobei das Übertragungsteil (612) eine Nase (612b) senkrecht über dem Sitz (682) aufweist, die es ermöglicht, das bewegliche Organ (632) in seinen Sitz (682) zu drücken, wenn man auf den Druckknopf drückt.

18. Druckbehälter nach Anspruch 17, dadurch gekennzeichnet, daß das bewegliche Organ eine Kugel ist.

19. Druckbehälter nach einem der Ansprüche 17 oder 18, dadurch gekennzeichnet, daß der Druckbehälter (1) zylindrisch ist, das Ventil (4) in der Mitte der Kuppel (3), die kreisförmig ist, angeordnet ist und daß der Kanal (642) sich radial von der Nähe des Ventils (4) nach außen erstreckt.

20. Druckbehälter nach einem der Ansprüche 17 bis 19, dadurch gekennzeichnet, daß der Kanal (642) an seinem in der Nähe des Ventils (4) befindlichen Ende (642a) einen geringeren Querschnitt aufweist als an seinem nach außen gerichteten Ende (642b).

21. Druckbehälter nach einem der Ansprüche 17 bis 20, dadurch gekennzeichnet, daß das Übertragungsteil (612) und die Zunge (622) durch eine flexible Vorrichtung miteinander verbunden sind.

22. Druckbehälter nach einem der Ansprüche 17 bis 21, dadurch gekennzeichnet, daß das die Zunge (622) durch Klammern (672a, 672b) am Ventil (4) befestigt ist.

23. Druckbehälter nach einem der Ansprüche 17 bis 22, der beim ersten Gebrauch mit dem Kopf nach oben zu verwenden ist, dadurch gekennzeichnet, daß der Kanal (642) derart geneigt ist, daß das vom Ventil (4) nach außen hin entfernte Ende des Kanals (642) sich näher am Boden der Kuppel (3) befindet als das Ende in der Nähe des Ventils (4).

24. Druckbehälter nach einem der Ansprüche 17 bis 22, der beim ersten Gebrauch mit dem Kopf nach unten zu verwenden ist, dadurch gekennzeichnet, daß das vom Ventil (4) nach außen hin ent-fernte Ende des Kanals (642) weiter vom Boden der Kuppel (3) entfernt ist als das Ende in der Nähe des Ventils (4).

25. Druckbehälter nach einem der Ansprüch 17 bis 19 in Kombination, dadurch gekennzeichnet, daß das Übertragungsteil (612) und die Zunge (622) unabhängig sind, daß das Übertragungsteil (612) aus einem steifen Kunststoffmaterial besteht, daß das Übertragungsteil (612) am Druckknopf (549) befestigt ist, daß die Zunge (622) eine geneigte Fläche (622c) und zwei parallele seitliche Trennwände (622d, 622e) aufweist, die einen dem Durchmesser des Ausgangsrohrs (41) des Ventils (4) entsprechenden Abstand voneinander besitzen, daß die geneigte Fläche (622c) an ihrem Ende (622a) derart gebogen ist, daß ein Sitz (682) für die Kugel (632) zwischen der geneigten Flache (622e) und dem Rand der Kuppel (3) gebildet wird und daß das Übertragungsteil (612) eine Nase senkrecht über dem Sitz (682) der Zunge (622) und eine Dicke aufweist, die etwas geringer ist als der Abstand d zwischen den seitlichen Trennwänden (622d, 622e).

26. Druckbehälter nach Anspruch 25, der dazu bestimmt ist, die gleichzeitige Aufbewahrung von zwei Produkten A und B zu ermöglichen, die erst im Zeitpunkt der Anwendung vermischt werden dürfen, dadurch gekennzeichnet, daß das zylindrische Behältnis (2) das Produkt A enthält, eine weiche Tasche (22) das Produkt B, eine Kapsel (23), die mit einem Stopfen (24) versehen ist und ein Treibgas enthält, sowie ein Gas als Gegendruck enthält, um zu verhindern, daß das Treibgas die Kapsel (23) öffnet.
